# EUROPÄISCHE PATENTSCHRIFT

(11) **EP 0 195 345 B1**
(45) Veröffentlichungstag und Bekanntmachung des Hinweises auf die Patenterteilung: **26.09.1990**
(21) Anmeldenummer: 86103181.3
(22) Anmeldetag: 10.03.1986
(51) Int. Cl.: B65B 13/22

(54) **Verfahren und Maschine zur Umreifung eines Packgutes mit einem Umreifungsband**
Method and apparatus for strapping a package with a strapping band
Procédé et machine à cercler des paquets avec une bande de cerclage

(30) Priorität: 15.03.1985 CH 1180/85
(43) Veröffentlichungstag der Anmeldung: 24.09.1986
(73) Patentinhaber: A. Konrad Feinmechanik AG, 5634 Merenschwand (CH)
(72) Erfinder: Stamm, Nikolaus, CH-8802 Kilchberg (CH)
(74) Vertreter: EGLI-EUROPEAN PATENT ATTORNEYS

(56) Entgegenhaltungen:
- DE-A- 3 300 039
- GB-A- 1 545 396
- US-A- 4 161 910

## Beschreibung

Die Erfindung betrifft ein Verfahren zur Umreilung eines Packgutes mit einem Umreifungsband nach dem Oberbegriff des Patentanspruches 1, und eine Maschine zum Umreifen des Packgutes nach dem Oberbegriff des Patentanspruches 2.

Zum Umreifen eines Packgutes mit einem oder mehreren Umreifungsbändern sind verschiedene Verfahren und Maschinen bekannt. Damit soll das um das Packgut gelegte Umreifungsband gespannt, das Bandende mit dem Band verbunden und das Band vom Bandvorrat getrennt werden. Bei Maschinen für das Umreifen von Packgut grösserer Dimensionen ist es aus CH 662 791 bekannt, den Umreifungsvorgang ohne manuellen Eingriff ablaufen zu lassen. Bei dieser Ausführungsform wird das Packgut auf einen mit einem Joch versehenen Sockel gestellt, in welchem eine Bandschiebevorrichtung eingebaut ist, mit welcher das Umreifungsband durch das Joch geschoben wird hierbei das Packgut in einer grossen Schlinge umfahren wird, bis das Bandende in eine Verbindungsstation gelangt und dort gehalten wird. Die Bandschiebevorrichtung wird darauf auf Bandrückzug geschaltet, wobei das Umreifungsband um das Packgut gelegt, gespannt und mit dem Bandende verbunden sowie vom Bandvorrat getrennt wird.

Um eine grosse Umreifungsleistung mit solchen Bandumreifungsmaschinen zu erreichen, wird mit möglichst hohen Bandgeschwindigkeiten gearbeitet. Hierbei stellt der Bandsvorschub mit hoher Geschwindigkeit in den jochförmigen Bandkanal kein besonderes Problem dar und ist verhältnismässig leicht zu erreichen. Soll aber der Bandrückzug und das Umlegen des Umreifungsbandes auf das Packstück schnell und mit einer Spannkraft erfolgen, bei der das Packgut geschont und doch genügend gespannt wird, kann der Bandrückzug nur so schnell erfolgen, dass beim Abschalten des das Band kraftschlüssig führenden Bandantriebes keine Spannungspitzen auftreten, die entweder das Umreifungsband zerreissen oder das Packgut beschädigen könnten. Dies bedeutet, dass der Bandrückzug mit kleinerer Geschwindigkeit erfolgen muss, was sich aber auf die Umreifungsleistung ungünstig auswirkt. Solche Umreifungsmaschinen sind aus GB-B-1 545396 und aus US-A-4 161 910 bekannt, bei denen das Umschalten auf die grössere oder die kleinere Bandgeschwindigkeit mittels eines Schaltgetriebes erfolgt.

Hier setzt die Erfindung ein, der die Aufgabe zugrundeliegt, ein Verfahren und eine Maschine der eingangs beschriebenen Art so auszugestalten, dass zwar der Bandrückzug mit grosser Geschwindigkeit erfolgt und das Umschalten auf die kleinere Geschwindigkeit erst kurz vor dem Erreichen der Endspannung vorgenommen wird, dass aber Spannungsspitzen beim Umreifungsband beim Umschalten des Bandantriebes vermieden werden. Diese Aufgabe wird gemäss der Erdindung durch die kennzeichnenden Merkmale der Patentansprüche 1 und 2 gelöst.

Die Erfindung ist in der Zeichnung in einem Ausführungsbeispiel dargestellt und nachfolgend beschrieben. Es zeigen:
Fig. 1 eine Seitenansicht, teilweise im Schnitt, einer Maschine zum selbsttätigen Umreifen eines Packgutes mit einem Umreifungsband, wobei das Umreifungsband durch einen Bandkanal geführt wird und das Bandende eine Verbindungsstation erreicht hat,
Fig. 2 eine weitere Seitenansicht der Maschine nach Fig. 1, bei der das im Bandkanal geführte Band leicht um das Packgut zurückgezogen und gleichzeitig beim Bandschiebeantrieb eine Bandreserve gebildet ist, und
Fig. 3 eine schematische Darstellung des Antriebes der Maschine nach Fig. 1 und 2.

Die in Fig. 1 und 2 dargestellte Maschine zeigt zwei Phasen einer selbsttätigen Umreifung eines Packgutes mit einem Umreifungsband. Die Maschine weist einen Sockel mit einem darauf angeordneten jochförmigen Bandkanal 2 auf. In seinem Innenraum 3 ist ein Behälter 4 zur Aufnahme eines Vorrates eines Umreifungsbandes angebracht. Mit einer Bandzuführung 6 kann das Umreifungsband 5 in den Behälter 4 eingebracht werden.

Das Umreifungsband 5 kann durch einen reversierbaren Bandschiebeantrieb 7 vor- und zurückgeschoben werden. Beim Bandvorlauf wird das Band in Führungen (nicht dargestellt) des Bandkanals 2 geführt, wobei um das Packgut 8 eine Schlinge 9 gebildet wird, bei der das Bandende in eine unter dem Packgut 8 liegende Verbindungsstation 10 gelegt und dort festgehalten wird. Der Bandschiebeantrieb 7 weist einen als kraftschlüssiges Rollenpaar ausgebildeten Hauptbandantrieb 11 und einen, als Rollenpaar ausgebildeten Nebenbandantrieb 12 auf. Der Hauptbandantrieb 11 und der Nebenbandantrieb 12 werden gemeinsam von einem Motor, z.B. einem elektrischen Motor 13 angetrieben, wie noch anhand von Fig. 3 im Detail dargestellt wird.

In Fig. 2 ist die Bandumreifungsmaschine beim Umreifen des Packgutes 8 dargestellt. Sobald das Ende des Umreifungsbandes 5 in der Verbindungstation 10 gehalten ist, wird der Bandschiebeantrieb 7 auf Bandrückzug reversiert. Nun wird das Umreifungsband in den Behälter 4 zurückgeführt, wobei sich das Band aus dem Bandkanal 2 löst und sich leicht um das Packgut 8 legt, wie dies aus Fig. 2 ersichtlich ist. Nun ist es erwünscht, dass das Umreifungsband 5 so um das Packgut 8 gelegt und gespannt wird, dass weder das Band 5 zerrissen noch das Packgut 8 durch eine zu grosse Bandspannung beschädigt wird. Andererseits soll auch der Umreifungsvorgang mit grösstmöglicher Geschwindigkeit durchgeführt werden. Zu diesem Zweck wird der Bandvorlauf im Bandkanal 2 mit grosser Geschwindigkeit durchgeführt.

Beim Eintreffen des Bandendes in der Verbindungsstation 10 wird der Hauptbandantrieb entkuppelt. Je nach der Grösse der bewegten Massen des Hauptbandantriebes 11 läuft dieser nach dem Entkuppeln etwas weiter und kann hierbei eine lose Bandschlaufe 14 bilden. Da die bewegten fassen verhältnismässig klein sind, ist auch die Bandschlaufe 14 verhältnismässig klein.

Nach dem Abkupplen des Hauptbandantriebes 11 wird er für den Bandrückzug reversiert. Der Rückzug wird hierbei mit grosser Geschwindigkeit vorgenommen. Mit dem Hauptbandantrieb 11 wird auch der Nebenbandantrieb 12 angetrieben, und zwar wird dessen Rollenpaar mit einer grösseren Geschwindigkeit angetrieben als das Rollenpaar des Hauptbandantriebes 11. Dadurch wird erreicht, dass weniger Bandlänge in den Behälter 4 zurückgeführt wird, als vom Nebenbandantrieb 12 geliefert wird. Dadurch entsteht eine Bandreserve 15 in Form einer Schlaufe, deren Grösse sich aus der Differenz der beiden Bandgeschwindigkeiten der Antriebe 11 und 12 und der Differenz zwischen Bandlänge im Bandkanal und der Länge für die Umreifung des Packgutes 8 ergibt. Für die Aufnahme der Bandreserve ist ein Auffangmagazin 16 im Innenraum 3 des Sockels 1 vorgesehen. Falls aus irgendeinem Grund die Bandreserve 15 das Auffangmagazin auffüllen würde, ist ein Füllstandsanzeiger 17 vorgesehen, der ein Signal für das Abstellen der Maschine liefert.

Die Bildung der Bandreserve 15 erfolgt solange, bis das Umreifungsband 5 sich leicht um das Packgut 8 legt. Dann erfolgt die Umschaltung des Hauptbandantriebes 11 auf eine zweite, kleinere Bandrückzuggeschwindigkeit. Mit dieser Geschwindigkeit wird zunächst die Bandreserve 15 aufgebraucht, d.h. die Bandreserve 15 wird in den Behälter 4 zurückgeschoben. Sobald die Bandreserve 15 aufgebraucht ist, wird das um das Packgut 8 gelegte Umreifungsband 5 zurückgezogen und hierbei so weit gespannt, wie dies der Einstellung einer elektromagnetischen Kupplung entspricht, die im Antriebzweig für die zweite kleinere Geschwindigkeit angeordnet ist.

Solange der Hauptbandantrieb 11 die Bandreserve 15 zurückzieht, besteht ein Unterbruch im Bandtransport der um das Packgut 8 gelegten Bandschlinge. Beim Umschalten von der ersten, höheren Rückzugeschwindigkeit auf die zweite, kleinere Geschwindigkeit sind keine Massen-der Nebenbandantrieb 12 kuppelt sich selbst aus--mit dem Umreifungsband direkt, sondern nur über die Bandreserve 15 verbunden, so dass beim Geschwindigkeitswechsel, der mit dem Umschalten von meistens zwei elektromagnetischen Kupplungen verbunden ist, keine zusätzlichen Kräfte auf das Umreifungsband und damit auf das Packgut 8 ausgeübt werden. Man erreicht somit mit der Bandreserve 15, dass die für den Hauptbandantrieb 11 für die zweite, kleinere Geschwindigkeit massgebende Elektromagnetkupplung bei der eingestellten Bandspannung exakt anspricht. Trotzdem vollzieht sich der Bandrückzug beim Uebergang des Umreifungsbandes aus dem Bandkanal 2 auf das Packgut 8 mit einer möglichst grossen Geschwindigkeit, so dass der gesamte Umreifungsvorgang mit grösstmöglicher Geschwindigkeit, jedoch ohne gefährliche Spannungen abläuft.

In Fig. 3 ist der Bandschiebenantrieb der in Fig. 1 und 2 dargestellten Maschine schematisch dargestellt. Hierbei sind der Hauptbandantrieb und der Nebenbandantrieb mit den Bezugszeichen 11 und 12 wie in Fig. 1 und 2 bezeichnet. Die beiden Antriebe 11, 12 und die dazugehörigen Antriebsteile sind in einer Wand 18 des Sockels 1 gelagert. In dieser Wand ist auch die Verbindungsstation 10 befestigt, mit der am Ende des Umreifungsvorganges das Bandende mit dem Band verbunden, z.B. verschweisst, und das Band vom Bandvorrat getrennt wird.

Der Motor 13 treibt über einen Hülltrieb, 19, der aus zwei Rädern 20, 21 und einem Hüllglied 22, z.B. einem Zahnriemen, besteht, eine Verteilwelle 25 an, die über einen weiteren Hülltrieb 26 eine erste Kupplungswelle 27 und über ein Zahnradvorgelege 28 eine Hauptkupplungswelle 30 antreibt. Von der ersten Kupplungswells 27 wird über ein Zahnradvorgelege 31 mit einem Uebersetzungsverhältnis von 1:1 eine zweite Kupplungswelle 29 angetrieben. Jede Kupplungswelle 27, 29 weist eine elektromagnetische Schaltkupplung 32, 34 auf, mit der die Kupplungswellen 27 oder 29 mit dem Hülltrieb 26 gekuppelt werden können. Die Kupplungswellen 27, 29 treiben über ein Zahnrad 35 ein Zahnritzel 36 in entgegengesetzten Drehrichtungen an, auf dem eine Rolle 40 eines Rollenpaars 40, 41 (siehe Fig. 1 und 2) des Hauptbandantriebes 11 befestigt ist. Die Rolle 40 ist ein Rad eines Hülltriebes 37, dessen Hüllglied 38 ein Rad 39 auf der Hauptkupplungswelle 30 antreibt. Die Rolle 41 ist eine einstellbare, z.B. exzentrische Rolle, mit der die Spannung des Hüllgliedes 38 eingestellt wird.

Das Umreifungsband 5 ist, siehe Fig. 1 und 2, über das Rollenpaar 40, 41 kraftschlüssig geführt, wobei es auf der Rolle 40 auf dem Hüllglied 38 liegt und auf der Rolle 41 von dem Hüllglied 38 auf den Umfang der Rolle 41 gepresst wird. Der dadurch erzielbare Kraftschluss kann ein Mehrfaches der grössten Spannkraft des Umreifungsbandes 5 übertragen.

Das Rad 39 des Hülltriebes 37 ist mit einem Rad 43 eines Hülltriebes 42 verbunden, dessen weiteres Rad 44 mit einer Rolle 50 eines weiteren Rollenpaars 50, 51 des Nebenbandantriebes 12 verbunden ist. Die nicht angetriebene Rolle 51 des Nebenbandantriebes 12 ist in einer exzentrischen Hülse 50 derart drehbar gelagert, dass die beiden Rollen 50, 51 beim Bandrückzug Klemmrollen für das dazwischenliegende Umreifungsband 5 bilden können, nicht aber beim Bandvorlauf.

Auf der Hauptkupplungswelle 30 ist eine elektromagnetische Hauptkupplung 52 gelagert, deren Anker 53 auf einem mit dem Rad 39 des Hülltriebes 37 verbundenen Ritzel 54 verschiebbar gelagert ist.

Der Bandschiebeantrieb nach Fig. 3 arbeitet wie folgt:

Beim Bandvorlauf treibt der Motor 13 über die Hülltriebe 19, 26 und eine der beiden Kupplungswellen 27, 29, die durch die Kupplungen 32, 34 entsprechend geschaltet werden, das Rollenpaar 40, 41 des Hauptbandantriebes 11 an, während der Nebenbandantrieb 12 etwas schneller mitläuft. Da aber am Nebenbandantrieb 12 beim Bandvorlauf kein Kraftschluss besteht, entsteht nur eine kleine unbedeutende Reibung am vorlaufenden Band durch die Rollen 50, 51. Das Umreifungsband 5 wird hierbei mit der ersten grösseren Geschwindigkeit in den Bandkanal 2 eingebracht. Sobald das Bandende in der Verbindungsstation 10 ankommt, wird der Hauptantrieb 11 durch Schalten einer der Kupplungen 27, 29 reversiert. Der Bandrückzug erfolgt nun mit der ersten grösseren Geschwindigkeit, bis das Umreifungsband 5 sich leicht um das Packgut 8 legt. Während dieser Zeit ist der Nebenbandantrieb 12 über die Hülltriebe 37, 45 mit einer etwas grösseren Geschwindigkeit als die Geschwindigkeit des Rollenpaares 40, 41 angetrieben, wodurch nun die erwähnte Bandreserve 15 gebildet wird. Sobald sich das Umreifungsband 5 um das Packgut 8 legt, wird dessen Geschwindigkeit am Nebenbandantrieb 12, kleiner, was durch einen Sensor 58 festgestellt wird, der nun die Schaltung der Hauptkupplung 52 einleitet, wobei gleichzeitig auch die eingeschaltete Kupplung der beiden Kupplungen 27, 29 gelöst wird. Der Motor 13 treibt nun über das Zahnradvorgelege 28 das Rad 39 an, wodurch das Rollenpaar 40, 41 des Hauptbandantriebes 12 mit der zweiten, kleineren Geschwindigkeit angetrieben wird. Es wird nun die Bandreserve durch Rückzug des Bandes aufgebraucht und dann das Umreifungsband um das Packgut 8 entsprechend der an der Hauptkupplung 52 eingestellten Spannkraft gespannt. Durch einen zweiten Sensor 59 wird die Drehzahlverminderung bei Erreichen der eingestellten Spannkraft festgestellt und dadurch die Verbindungsstation 10 aktiviert, die nun den Umreifungsvorgang durch Verbinden des Bandendes und des Bandes und Abtrennen des Bandvorrates beendet.

Während des Rückzuges der Bandreserve 5 ist das um das Packgut 8 gelegte Band spannungsfrei und steht still. Der Nebenbandantrieb 12 ist so eingestellt, dass er in dieser Stillstandsphase zwar mitläuft, aber keine Kraft auf das Band ausübt. Ist die Bandreserve 15 aufgebraucht, wird das Band noch auf die an der Hauptkupplung 52 eingestellte Spannung gebracht und die Verbindungsstation 10 aktiviert.

Das Umschalten der Hauptkupplung 52 und der Kupplungen 27, 29 erfolgt somit in einer Stillstandsphase, in der das Band nicht zusätzlich beansprucht wird. Wenn auch der Zeitintervall für das Schalten der Kupplungen 27, 29, 52 sehr kurz ist, beträgt bei der verwendeten ersten, grösseren Geschwindigkeit von etwa 5 m/s der zurückgelegte Weg des Bandes gegen 0,5 m. Wenn die Bandreserve 15 fehlen würde, könnten doch in der Schaltzeit erhebliche Zusatzbeanspruchugnen des Bandes mit den bekannten Nachteilen auftreten.

In Fig. 3 sind die Lager zur Lagerung der rotierenden Teile nicht speziell bezeichnet, doch sind sie durchwegs durch mit Diagonalen versehene Rechtecke dargestellt. Auch die Kupplungen 27, 29 sind nur soweit erläutert, als es für die Funktion erforderlich ist. Es werden hierbei durchwegs normale handelsübliche Elektromagnetkupplungen eingesetzt, wobei die Hauptkupplung 52 zusätzlich verbessert ist, wie dies in dem vorstehend bezeichneten Patent erläutert ist.

## Patentansprüche

1. Verfahren zur Umreifung eines Packgutes (8) mit einem Umreifungsband (5), wobei das Band durch einen Antrieb einem Bandvorrat entnommen und dann lose um das Packgut geschlungen wird, bis das Bandende in eine Verbindungsstation (10) aufgenommen und dort gehalten wird, worauf das Band bis zum losen Anliegen an das Packgut mit einer ersten grösseren Geschwindigkeit und darauf bis zum Spannen des Bandes auf die gewünschte Spannung mit einer zweiten kleineren Geschwindigkeit zurückgezogen wird, sowie in der Verbindungsstation mit dem Bandende verbunden wird, dadurch gekennzeichnet, dass für den Uebergang von der ersten in die zweite Geschwindigkeit der Bandtransport unterbrochen wird, wobei die Unterbrechung während des Rückzuges des Umreifungsbandes bei der ersten Geschwindigkeit durch eine Bandreserve (15) erreicht wird, die zwischen der Verbindungsstation (10) und einem Hauptbandantrieb (11) gebildet wird, worauf nach dem Umschalten des Hauptbandantriebes von der ersten auf die zweite Geschwindigkeit die Bandreserve durch den Bandrückzug aufgebraucht und dann bas Band gespannt wird.

2. Maschine zum Umreifen eines Packgutes mit einem von einem Motor angetriebenen, umschaltbaren Hauptbandantrieb (11) für den Vorschub des Bandendes um ein Packgut (8) bis zur Aufnahme und zum Halten des Bandendes in einer Verbindungsstation (10) und für den Rückzug des um das Packgut lose geschlungenen Bandes, dadurch gekennzeichnet, dass zwischen dem Hauptbandantrieb (11) und der Verbindungsstation (10) ein Nebenbandantrieb (12) angeordnet ist, der während des Bandrückzuges bis zum losen Anliegen des Umreifungsbandes (5) an das Packgut (8) eine grössere Bandgeschwindigkeit aufweist als die Bandgeschwindigkeit des Hauptbandantriebes (5).

3. Maschine nach Anspruch 2, dadurch gekennzeichnet, dass der Nebenbandantrieb (11) als Rückzugsantrieb mit einem Rollenpaar (50, 51) ausgebildet ist, wobei beim Bandrückzug mit der ersten, grösseren Bandgeschwindigkeit als Rollenpaar die Bandmitnahme ausübt.

4. Maschine nach Anspruch 3, dadurch gekennzeichnet, dass bei dem Rollenpaar (50, 51) die eine Rolle (50) antreibbar und die andere Rolle (51) als exzentrisch angeordnete Klemmrolle ausgebildet ist.

5. Maschine nach Anspruch 3 oder 4, dadurch gekennzeichnet, dass die eine Rolle (50) des Rollenpaares (50, 51) über den Hauptbandantrieb (11) angetrieben ist.

6. Maschine nach einem der Ansprüche 2 bis 5, dadurch gekennzeichnet, dass dem Antriebsrad (40) des Hauptbandantriebes (11) für den Bandvorlauf und den Bandrückzug mit der ersten, grösseren Geschwindigkeit zwei elektromagnetische Kupplungen (27, 29) zugeordnet sind, während für den Bandrückzug mit der zweiten, kleineren Geschwindigkeit und für das Spannen des Umreifungsbandes (5) eine dritte elektromagntische Kupplung (52) mit einer Einrichtung zur Voreinstellung der Spannung des Umreifungsbandes vorgesehen ist.

7. Maschine nach einem der Ansprüche 2 bis 6, dadurch gekennzeichnet, dass zwei Sensoren (58, 59) zur Abgabe eines Signals bei einer Drehzahländerung in den Bandantrieben vorgesehen sind, von denen der eine Sensor (59) am Hauptbandantrieb (11) zur Feststellung der Erreichung der eingestellten Spannung des Umreifungsbandes (5) und der andere Sensor (58) am Nebenbandantrieb (12) zur Feststellung des leichten Anliegens des Umreifungsbandes (5) am Packgut (8) angeordnet ist.

8. Maschine nach einem der Ansprüche 2 bis 7, dadurch gekennzeichnet, dass dem Haupt- und Nebenbandantrieb (11, 12) ein Auffangmagazin (16) zwischen dem Nebenbandantrieb und Hauptbandantrieb (11) und der Verbindungsstation (10) für eine beim Bandrückzug mit der ersten, grösseren Geschwindigkeit gebildete Bandreserve (15) zugeordnet ist, das mit einem Füllstandsanzeiger (17) versehen ist.

## Revendications

1. Procédé pour cercler un paquet (8) avec une bande de cerclage (5), la bande étant prise sur une provision de bande par un entraînement et ensuite mise en boucle lâche autour du paquet, jusqu'à ce que l'extrémité de la bande soit reçue dans une station de raccordement (10) et y soit maintenue, sur quoi la bande est tirée en arrière avec une première vitesse, plus grande, jusqu'à être déposée, lâche, sur le paquet, et, de là, tendue à la tension souhaitée avec une deuxième vitesse, plus petite, et être raccordée dans la station de raccordement avec l'extrémité de la bande, caractérisé en ce que, pour le passage de la première à la deuxième vitesse, le transport de la bande est interrompu, l'interruption étant obtenue pendant le retour de la bande de cerclage avec la première vitesse grâce à une réserve de bande (15), qui se forme entre la station de raccordement (10) et un entraînement principal de bande (11), sur quoi, après la commutation de l'entraînement principal de bande (11) de la première à la deuxième vitesse, la réserve de bande est épuissée par le retour en arrière de la bande et, ensuite, la bande est tendue.

2. Machine pour cercler un paquet, comportant un entraînement principal de bande (11) commutable, mener par un moteur, pour faire avancer l'extrémité de la bande autour d'un paquet (8) jusqu'à réception et maintien de l'extrémité de bande dans une station de raccordement (10) et pour le retour de la bande formée en boucle lâche autour du paquet, caractérisée en ce qu'entre l'entraînement principal de bande (11) et la station de raccordement (10) est disposé un entraînement auxiliaire de bande (12) qui, pendant le retour de la bande, présente une plus grande vitesse que la vitesse de bande de l'entraînement principal de bande (11), jusqu'à ce que la bande de cerclage (5) soit déposée lâche sur le paquet (8).

3. Machine suivant la revendication 2, caractérisée en ce que l'entraînement auxiliaire de bande (12) est réalisée sous la forme d'un entraînement en retour comportant une paire de rouleaux (50, 51 l'entraînement de la bande étant effectué, lors du retour de la bande, avec la première vitesse, la plus grande, par la paire de rouleaux.

4. Machine suivant la revendication 3, caractérisée en ce que, sur la paire de rouleaux (50, 51), l'un des rouleaux (50) peut être moteur et que l'autre rouleau (51) est réalisé sous la forme d'un rouleau à serrage à excentrique.

5. Machine suivant la revendication 3 ou la revendication 4, caractérisée en ce que l'un des rouleaux (50) de la paire de rouleaux (50, 51) est entraîné par l'entraînement principal de bande (11

6. Machine suivant l'une des revendications 2 à 5, caractérisée en ce qu'à la roue d'entraînement (40) de l'entraînement principal de bande (11) sont associés, pour l'avancement et pour le retour de la bande avec la première vitesse, plus grande, deux accouplements (27, 29) électromagnétiques, tandis que, pour le retour de la bande avec la deuxième vitesse, plus petite, et pour tendre la bande de cerclage (5), est prévu un troisième accouplement (52) électromagnétique comportant un dispositif pour prérégler la tension de la bande de cerclage.

7. Machine suivant l'une des revendications 2 à 6, caractérisée en ce que deux capteurs (58, 59) sont prévus pour émettre un signal dans le cas d'une modification de la vitesse de rotation dans les entraînements de bande, capteurs dont l'un (59) est disposé sur l'entraînement principal de la bande (11) pour constater que la tension réglée de la bande de cerclage (5) est atteinte et l'autre (58) est disposé sur l'entraînement auxiliaire de bande (12) pour constater la pose sans tension de la bande de cerclage (5) sur le paquet (8).

8. Machine suivant l'une des revendications 2 à 7, caractérisée en ce qu'aux entraînements de bande (11, 12), principal et auxiliaire, est associé un magasin de réception (16) entre l'entraînement auxiliaire de bande et l'entraînement principal de bande (11) et la station de raccordement (10) pour une réserve de bande (15) formée lors du retour de la bande avec la première vitesse, plus grande, ledit magasin étant muni d'un détecteur de niveau plein (17).

## Claims

1. Process for strapping a package (8) with a strapping band (5), wherein the band is taken by a drive of a band store and then loosely looped around the package until the end of the band is taken up at a connection station (10) and held there, whereon the band is pulled back until it lies loosely around the package with a first higher speed and then up until tensioning of the band to the desired tension with a second smaller speed, as well as connected in the connection station with the end of the band, characterised in that for the transition from the first to the second speed the band transport is interrupted, wherein the interruption is achieved during the pulling back of the strapping band at the first speed by means of a reserve of band (15) which is formed between the connection station (10) and a main band drive (11) whereon, after changeover in the main band drive from the first to the second speed, the band reserve is used up by the band return and then the band is tensioned.

2. Machine for strapping a package with a switchable main band drive (11) driven by a motor for the feed of the end of the band about a package (8) up to receipt and holding of the end of the band in a connecting station (10) and for the pulling back of the band loosely looped about the package, characterised in that between the main band drive (11) and the connection station (10) there is arranged an auxiliary band drive (12) which, during the band return up until the loose lying around of the strapping band (5) on the package (8), has a greater band speed than the band speed of the main band drive (5).

3. Machine according to Claim 2, characterised in that the auxiliary band drive (11) is constructed as a return drive with a pair of rollers (50, 51) wherein, on band return with the first greater band speed as pair of rolls, they work as band entrainers.

4. Machine according to Claim 3, characterised in that in the pair of rolls (50, 51 the one roll (50) is drivable and the other roll (51) is constructed as an eccentrically arranged clamping roll.

5. Machine according to Claim 3 or 4, characterised in that the one roll (50) of the pair of rolls (50, 51) is driven via the main band drive (11).

6. Machine according to one of Claims 2 to 5, characterised in that, with respect to the drive wheel (40) of the main band drive (11) for band forwarding and the band return with the first greater speed, two electromagnetic clutches (27, 29) are arranged while for the band return with the second smaller speed and for the tensioning of the strapping band (5) a third electromagnetic clutch (52) is provided with a device for preadjustment of the tension of the strapping band.

7. Machine according to one of Claims 2 to 6, characterised in that two sensors (58, 59) for emitting a signal on a change in rotational speed in the band drives are provided of which the one sensor (59) is arranged on the main band drive (11) for determining the achieving of the adjusted tensioning of the strapping band (9) and the other sensor (58) on the auxiliary band drive (12) for determining the light lying against the package (8) of the strapping band (5).

8. Machine according to one of Claims 2 to 7, characterised in that, for the main and auxiliary band drives (11, 12), a capture magazine (16) is arranged between the auxiliary band drive and main band drive (11) and the connection station (10) for a reserve of band (15) formed on band return with the first higher speed, which is provided with a full condition indicator (17).
